# EUROPÄISCHE PATENTSCHRIFT

(11) **EP 0 118 841 B1**
(45) Veröffentlichungstag und Bekanntmachung des Hinweises auf die Patenterteilung: **20.01.1988**
(21) Anmeldenummer: 84102158.7
(22) Anmeldetag: 01.03.1984
(51) Int. Cl.: H01H 50/02, H01H 49/00

(54) **Verfahren zum Abdichten eines Relais**
Method of sealing a relay
Méthode pour étancher un relais

(30) Priorität: 12.03.1983 DE 3308791
(43) Veröffentlichungstag der Anmeldung: 19.09.1984
(73) Patentinhaber: ALCATEL N.V., NL-1077 XX Amsterdam (NL)
(72) Erfinder: Minks, Werner, D-8501 Heroldsberg (DE); Nitschke, Bernhard Franz, D-8522 Herzogenaurach (DE)
(74) Vertreter: Hösch, Günther, Dipl.-Ing.

(56) Entgegenhaltungen:
- EP-A- 0 053 870
- DE-A- 2 461 427
- DE-A- 2 618 492
- DE-A- 2 732 517
- DE-A- 3 111 311

## Beschreibung

Die vorliegende Erfindung bezieht sich auf ein Verfahren zum Abdichten eines elektromagnetischen Relais gemäß dem Oberbegriff des Anspruchs 1.

Ein derartiges Verfahren ist bekannt aus der DE-A2 461 427. Dort ist eine Einfüllöffnung im Boden vorgesehen, die erst nach dem Vergießen des Bodenunterteils und Füllen des Relaisinneren mit Gas verschlossen wird. Ein ähnliches Verfahren ist aus der DE-A-2 618 492 bekannt. Die Öffnung dient dort dazu, während des Aushärtens einen Druckausgleich zwischen Innen- und Außenraum zu ermöglichen.

Aus der DE-A-2 732 517 ist es bekannt, eine dünnwandige Durchbruchstelle an einer wand eines Relaisgehäuses vorzusehen, und diese beim Einlöten des Relais auf Leiterplatten und Reinigen der Leiterplatten noch geschlossen zu halten, damit kein Lötmittel und keine Reinigungsflüssigkeit in das Innere des Relais dringt. Die Öffnung der Durchbruchstelle erfolgt erst nach dem Einbau des Relais. Gemäß der EP-A-0 053 870 ist eine im Boden eines Relais befindliche Öffnung erst nach dem Vergießen und Aushärten zu schließen, da sich sonst durch den hohen Innendruck schädliche Luftkanäle in der Vergußmasse bilden.

Mit der vorliegenden Erfindung soll die Aufgabe gelöst werden, bei einem Abdichtverfahren der eingangs genannten Art zu verhindern, daß Vergußmasse oder zuviel Vergußmasse beim Abdichten nach innen fließt. Gleichzeitig soll die Innenatmosphäre des Relais von schädlichen, besonders beim Vergießen auftretenden Gasen freibleiben.

Diese Aufgabe wird erfindungsgemäß durch die im kennzeichnenden Teil des Anspruchs 1 angegebenen Merkmale gelöst. Durch das Vergießen im geschlossenen Zustand verhindert der Innendruck im Relais, daß Vergußmasse nach innen läuft und mit Bauteilen in Berührung kommt und so die Gebrauchsfähigkeit des Relais beeinträchtigt. In der Vergußmasse entstehende Luftkanäle konnten dabei nicht festgestellt werden. Durch die nach dem Angelieren oder Aushärten der Vergußmasse vorgenommene Öffnung der Wand der Gaseinfüllöffnung in der becherartigen Haube können die schädlichen Gase entweichen. Zusätzlich kann der Innenraum dann entgast und mit inertem Gas gespült oder gefüllt werden und dann das Lüftungsloch verschlossen werden. Die Öffnung der Haube ist dabei einfacher vorzunehmen als in einem Bodenteil, da die Haube beim Einlöten beispielsweise in eine gedruckte Schaltung nicht der hohen Temperatur ausgesetzt wird wie der Bodenteil und deshalb aus thermoplastischem Material bestehen kann.

Vorteilhafte Weiterbildungen der Erfindung sind in den Unteransprüchen angegeben und nachfolgend anhand eines in der Zeichnung veranschaulichten Ausführungsbeispieles beschrieben. Dabei zeigen :
Fig. 1 eine Seitenansicht einer Haube eines Relais mit dem angedeuteten, das Magnetsystem und das Kontaktsystem enthaltenden Gehäuseteil,
Fig. 2 die Haube von oben gemäß dem Schnitt A-B-C der Fig. 1, Fig. 3 eine Seitenansicht der Haube gemäß dem Schnitt D-E der Fig. 2,
Fig. 4 den Ausschnitt X der Fig. 3 in vergrößertem Maßstab und
Fig. 5 einen Verfahrensablaufplan.

In Fig. 1 ist mit 1 eine becherförmige Haube bezeichnet, in deren Oberseite 2 eine nach innen ragende trichterförmige, nach außen sich erweiternde Gaseinfüllöffnung 3 vorgesehen ist. Die Wand 4 der Gaseinfüllöffnung 3 ist zunächst verschlossen. Die Haube 1 ist zweckmäßigerweise ein Spritzguß- oder Preßteil aus Kunststoff. Die Seitenwände 5 erstrecken sich nach unten und reichen mit ihrer Endkante 6 bis zur Unterseite 7 eines Gehäusebodens 8 oder stehen sogar geringfügig über diese über. Der Gehäuseboden 8 ist Teil eines inneren Gehäuseunterteils, das das andeutungsweise gezeigte Magnetsystem 9 und das Kontaktsystem 10 (Fig. 5) sowie die Anschlußelemente 11 (Fig. 5) enthält.

An den Haubeninnenseiten sind mehrere Rippen 12 vorgesehen, deren Enden 13 in zusammengebautem Zustand auf der Oberkante des Gehäuseunterteils oder dessen Seitenwänden aufliegen. Die Wand 4 der Gaseinfüllöffnung 3 kann durchstoßen werden, so daß ein Loch 14 entsteht (Fig. 3). Dieses Loch 14 wird nur so groß gemacht, daß eine zum anschließenden Verschließen eingefüllte Vergußmasse aufgrund der Kapillarwirkung und/oder der Oberflächenspannung und/oder der Viskosität nicht in das Gehäuse hineintropft. Vorzugsweise ist das Lüftungsloch 0,1 bis 0,8 mm im Durchmesser oder als Schlitz mit einer Schlitzbreite von 0,1 bis 0,6 mm ausgebildet.

Zweckmäßig ist die Innenseite der unteren Endkanten 6 der Hauben-Seitenwände 5 angefast (Fig. 4), damit von unten aufgebrachte Vergußmasse besser in den Trennschlitz 16 zwischen den Hauben-Seitenwänden 5 und dem Gehäuseboden 8 verlaufen kann.

Ein dichtes und auch bei sehr hoher Anzahl von Schaltzyklen noch einwandfrei arbeitendes Relais wird dadurch erhalten, daß das Relais zunächst zusammengebaut und die Haube 1 aufgeschoben wird (Fig. 5, Verfahrensabschnitt I). Hierauf wird das Relais so aufgestellt oder gehalten, daß die Oberseite 2 der Haube 1 nach unten zeigt (Fig. 5, Verfahrensabschnitt 11). In dieser Lage wird auf die Unterseite 7 des Gehäusebodens 8 eine selbsthärtende oder z. B. durch Energiezufuhr härtbare Vergußmasse 15 aufgebracht (Verfahrensabschnitt 111) und dann die Vergußmasse durch Energiezufuhr, insbesondere durch eine Wärmevorrichtung 17 oder Heißluft etc., angeliert oder ganz ausgehärtet. Darauf wird die Wand 4 der Einfüllöffnung 3 der Haube 1, beispielsweise mittels einer feinen Nadel, durchstoßen oder durchstochen und dadurch das Lüftungsloch 14 gebildet. Das Lüftungsloch 14 kann auch an einer der Seitenwände 5 der Haube 1 vorgesehen sein. Durch das Lüftungsloch 14 kann der Innenraum des Relais entgasen, wonach das Lüftungsloch 14 verschlossen wird oder der Innenraum wird vorher noch in einem besonderen Verfahrensabschnitt (Verfahrensabschnitt V) mit trockener Luft, Wasserstoff und/oder Inertgas durchgespült oder beispielsweise bei einem Unterdruck von bis zu 10-⁵ bar in einer Unterdruckkammer 18 entgast. Die Entgasung erfolgt vorzugsweise bei erhöhter Temperatur zwischen 130 und 180 °C bei Normallage des Relais. Hierbei entweichen aus den verwendeten Kunststoffen für den späteren Betrieb schädliche Bestandteile. Hieraus wird der Innenraum zweckmäßigerweise, vorzugsweise nach Abkühlung auf Normaltemperatur, mit einem inerten Gas, wie z. B. Helium, Argon oder Stickstoff, oder mit Wasserstoff oder getrockneter Luft gefüllt und anschließend in Normallage des Relais Vergußmasse 15 in die Einfüllöffnung 3 gebracht und diese danach ausgehärtet.

Hierdurch erhält man ein vollkommen dichtes Relais mit sehr reinen Kontaktoberflächen und reiner, unschädlicher Innenatmosphäre, wodurch eine lange Lebensdauer auch bei hoher Schalthäufigkeit und sehr vielen, z. B. 10⁶, Schaltzyklen erreicht wird.

Gemäß einer vorteilhaften Ausgestaltung der Erfindung wird zum Durchstoßen der Wand 4 der Einfüllöffnung 3, eine erhitzte Nadel verwendet. . Hierdurch muß kein großer Druck auf die Wandung ausgeübt werden, wenn das Wandungsmaterial aus einem thermoplastischen Kunststoff besteht.

## Patentansprüche

1. Verfahren zum Abdichten eines elektromagnetischen Relais mit lüftbarem Innenraum und mit einer bis zum Boden (8) eines die Anschlußelemente (11) des Relais aufnehmenden Gehäuseunterteils reichenden becherartigen Haube (1), die nach der Anbringung der Relaisbauteile am Gehäuseunterteil auf dieses aufgeschoben wird, durch Aufbringen einer aushärtenden oder härtbaren Vergußmasse auf die hierbei nach oben weisende Unterseite des Gehäuseunterteils und anschließendes Härten der Vergußmasse, worauf der Innenraum des Relais durch eine Gaseinfüllöffnung (3) mit Füllgas gefüllt und hierauf die Gaseinfüllöffnung (3) verschlossen wird, dadurch gekennzeichet, daß die Gaseinfüllöffnung (3) an einer der Außenflächen der becherartigen Haube (1) ausgebildet ist, daß diese Öffnung (3) zunächst durch eine Wand (4) verschlossen ist und daß diese Wand (4) frühestens nach Angelieren der Vergußmasse und Drehung des Relais in eine Lage, in der die Gaseinfüllöffnung (3) nach oben weist, zwecks Füllung mit dem Gas durchstoßen wird.

2. Verfahren nach Anspruch 1, dadurch gekennzeichnet, daß das Relais vor der Füllung mit dem Füllgas bei Unterdruck entgast wird.

3. Verfahren nach Anspruch 2, dadurch gekennzeichnet, daß die Entgasung bei erhöhter Temperatur vorgenommen wird.

4. Verfahren nach Anspruch 2 oder 3, dadurch gekennzeichnet, daß die Entgasung bei einer Temperatur zwischen 130 und 180 °C vorgenommen wird.

5. Verfahren nach einem der Ansprüche 2 bis 4, dadurch gekennzeichnet, daß die Entgasung bei Unterdruck bis zu 10-⁵ bar erfolgt und das Relais anschließend mit einem Inertgas und/oder getrockneter Luft und/oder Wasserstoff gefüllt wird.

6. Verfahren nach einem der Ansprüche 1 bis 5, dadurch gekennzeichnet, daß das beim Durchstoßen der Wand (4) der Gaseinfüllöffnung (3) entstehende Loch nur so groß gemacht wird, daß eine eingefüllte Verschließmasse infolge Kapillarwirkung und/oder der Oberflächenspannung nicht nach innen tropft.

7. Verfahren nach einem der Ansprüche 1 bis 6, dadurch gekennzeichnet, daß die Wand (4) der Gaseinfüllöffnung (3) mittels einer erhitzten Nadel durchstochen wird.

## Claims

1. Method of sealing an electromagnetic relay having an aeratable interior space end a cup-like hood (1) extending down to the bottom (8) of a lower housing member accommodating the connecting elements (11) of the relay, which hood (1) is pushed onto said lower housing member after the relay components have been fitted, by applying a curing or settable sealing compound to the bottom surface of the lower housing member which is then facing upwards and a subsequent curing (setting) of the sealing compound, whereupon the interior space of the relay is filled with filling gas via a gas-filling aperture (3), after which the gas-filling aperture (3) is closed, characterized in that the gas-filling aperture (3) is formed in one of the outer surfaces of the cup-like hood (1), that this aperture (3) is at first closed by a wall (4) and that this wall (4) is not broken through for the purpose of filling with the gas until, at the earliest. after slight gelling of the sealing compound and turning of the relay into a position in which the gas filling aperture (3) faces upwards.

2. A method as claimed in Claim 1, characterized in that the relay is degassed at an underpressure before being filled with the filling gas.

3. A method as claimed in Claim 2. characterized in that the degassing is carried out at increased temperature.

4. A method as claimed in any one of Claims 2 or 3, characterized in that the degassing is carried out at a temperature between 130 and 180 C.

5. A method as claimed in any one of Claims 2 to 4, characterized in that the degassing is carried out at an underpressure down to 10-⁵ bar and that the relay is thereafter filled with an inert gas and/or dried air and/or hydrogen.

6. A method as claimed in any one of Claims 1 to 5, characterized in that, when the wall (4) of the gas filling aperture (3) is pierced, the hole formed is only made so large that, owing to the capillary effect and/or the surface tension, a filled-in sealing compound does not drip inwards.

7. A method as claimed in any one of Claims 1 to 6, characterized in that the wall (4) of the gas filling aperture (3) is pierced with a heated needle.

## Revendications

1. Procédé de scellement d'un relais électromagnétique ayant un espace intérieur pouvant être mis à l'air libre et ayant un capot creux (1) s'étendant jusqu'au fond (8) d'une embase -du boîtier qui reçoit les éléments de raccordement (11) du relais, disposé sur l'embase après la mise en place sur celle-ci des parties composantes du relais, ce procédé comprenant l'application d'une masse de scellement traitable ou durcissable sur le fond de l'embase du boîtier, alors tournée vers le haut, et le durcissement ultérieur de la masse de scellement, l'espace intérieur du relais étant d'abord rempli d'un gaz de remplissage par un orifice de remplissage de gaz (3), puis l'orifice de remplissage étant ensuite refermé, caractérisé en ce que l'orifice de remplissage de gaz (3) est aménagé dans une des surfaces extérieures du capot creux (1), en ce que cet orifice (3) est préalablement fermé par une paroi (4) et en ce que cette paroi (4) est percée immédiatement après le durcissement de la masse de scellement et le retournement du relais dans une position propre au remplissage de gaz dans laquelle l'orifice de remplissage de gaz (3) est tourné vers le haut.

2. Procédé conforme à la revendication 1, caractérisé en ce que le relais, avant le remplissage par un gaz de remplissage, est dégazé sous pression réduite.

3. Procédé conforme à la revendication 2, caractérisé en ce que le dégazage est effectué sous une température élevée.

4. Procédé conforme à la revendication 2 ou 3, caractérisé en ce que le dégazage est effectué sous une température de 130 à 180 °C.

5. Procédé conforme à l'une quelconque des revendications 2 à 4, caractérisé en ce que le dégazage se produit sous une dépression allant jusqu'à 10-⁵ bars et en ce que le relais est ensuite rempli d'un gaz inerte et/ou d'air sec et/ou d'hydrogène.

6. Procédé conforme à l'une quelconque des revendications 2 à 5, caractérisé en ce que le trou formé par le perçage de la paroi (4) de l'orifice de remplissage de gaz (3) est de taille telle qu'une masse de bouchage qui y est versée ne peut goutter à l'intérieur, grâce à la capillarité ou à la tension superficielle.

7. Procédé conforme à l'une quelconque des revendications 2 à 6, caractérisé en ce que la paroi (4) de l'orifice de remplissage de gaz (3) est percée à l'aide d'une aiguille chauffée.
